# EUROPÄISCHE PATENTSCHRIFT

(11) **EP 0 349 835 B1**
(45) Veröffentlichungstag und Bekanntmachung des Hinweises auf die Patenterteilung: **10.11.1993**
(21) Anmeldenummer: 89111310.2
(22) Anmeldetag: 21.06.1989
(51) Int. Cl.: H04R 25/00

(54) **Hörgerät**
Hearing aid
Appareil auditif

(30) Priorität: 04.07.1988 DE 3822607
(43) Veröffentlichungstag der Anmeldung: 10.01.1990
(73) Patentinhaber: Siemens Audiologische Technik GmbH, 91058 Erlangen (DE)
(72) Erfinder: Meyer, Serge E.H., CH-8917 Oberlunkhofen (CH)
(74) Vertreter: Fuchs, Franz-Josef, Dr.-Ing.

(56) Entgegenhaltungen:
- DE-A- 2 846 492
- DE-A- 3 109 049
- DE-A- 3 139 088
- GB-A- 2 157 917
- US-A- 4 170 720
- HEARING INSTRUMENTS, Band 39, Nr. 6, Juni 1988, Seiten 38-41,54, Cleveland, Ohio, US; G.P. WIDIN et al.: "Fitting a programmable hearing instrument"

## Beschreibung

Die Erfindung betrifft ein Hörgerät mit einem Betätigungselement zur Veränderung der akustischen Verstärkung sowie mit einem Betriebsartenschalter für zwei oder mehrere Betriebsarten.

Bekannte Hörgeräte weisen einen Lautstärkesteller zur Veränderung der akustischen Verstärkung und einen Mehrfunktionsschalter (z.B. MTO-Schalter) auf. In Schalterstellung O ist das Hörgerät ausgeschaltet. In Stellung M bei eingeschaltetem Hörgerät ist der Verstärker mit dem Mikrofon und in Stellung T bei eingeschaltetem Hörgerät der Verstärker mit der Telefonspule elektrisch verbunden. Ferner kann das Hörgerät mit Anpaßstellern z.B. zur Einstellung der Grundverstärkung, zur Frequenzbereichseinstellung (Tiefton, Hochton), zur Begrenzung des maximalen Ausgangsschalldruckes versehen sein.

Aus der US-A-4 170 720 ist ein Hörgerät mit einem Betätigungselement zur Veränderung der akustischen Verstärkung sowie mit einem Betriebsartenschalter für nur zwei Betriebsarten bekannt, die in verschiedenen Hörsituationen durch Wahl zweier Signalverarbeitungsverfahren (lineare oder automatisch geregelte Verstärkung) mit dem Betriebsartenschalter vorgesehen sind.

In der Zeitschrift HEARING INSTRUMENTS, Band 39, Nr. 6, Juni 1988, wird in dem Aufsatz "Fitting a programmable hearing instrument" vorgeschlagen, in einem Hörgerät mechanische Einstellelemente durch programmierbare Einstellelemente zu ersetzen.

Der Erfindung liegt die Aufgabe zugrunde, ein Hörgerät der eingangs genannten Art ohne zusätzliche Betätigungselemente in seiner Funktion zu verbessern und zu erweitern.

Erfindungsgemäß wird diese Aufgabe dadurch gelöst, daß dem Betätigungselement für die akustische Verstärkungseinstellung weitere Einstellfunktionen zuwählbar sind, derart, daß das Betätigungselement außer zur akustischen Verstärkungseinstellung ebenfalls zur Einstellung der Kontrast-Verstärkung und/oder der Störschallunterdrückung und/oder zur Anpassung des Hörgerätes an verschiedene Schallumgebungen oder Hörsituationen durch Wahl verschiedener Signalverarbeitungsverfahren vorgesehen ist. Vorteilhafte Ausgestaltungen der Erfindung sind in den Ansprüchen 2 bis 9 gekennzeichnet.

Nach der Erfindung wird ein bedienungsfreundliches Hörgerät geschaffen, wobei das Betätigungselement zur Veränderung der akustischen Verstärkung (Lautstärkesteller) die Funktion eines oder weiterer Einstellelemente mit übernimmt bzw. wobei durch einen Mehrfunktionsschalter auf den Lautstärkesteller weitere Einstellfunktionen übertragbar sind. Ohne zusätzliche Betätigungselemente können auf diese Weise der Lautstärkesteller und der Betriebsartenschalter zur Steuerung weiterer Hörgerätefunktionen herangezogen werden.

In vorteilhafter Ausführung hat ein Betriebsartenschalter des erfindungsgemäßen Hörgerätes zwei oder mehrere Schaltstellungen, über die der Hörgeräteträger die Signalverarbeitung seines Hörgerätes wählt. Ferner ist z.B. der Lautstärkesteller des Hörgerätes entsprechend für zwei oder mehrere unterschiedliche Funktionen bestimmt. In einer ersten Normal-Stellung M des Betriebsartenschalters dient der Lautstärkesteller, wie an sich bekannt, zur Einstellung der akustischen Verstärkung. In einer zweiten Stellung S für Sprache des Betriebsartenschalters ist mittels des Lautstärkestellers z.B. die Kontrastverstärkung des Hörgerätes anpaßbar. In dieser zweiten Betriebsstellung wird die manuelle Regelung der Lautstärke nicht mehr benötigt, weil das aufbereitete Schallsignal durch die Hörgeräte-Anpassung direkt in den Resthörbereich des Hörgeräteträgers verarbeitet wird.

Weitere Vorteile und Einzelheiten der Erfindung ergeben sich aus der nachfolgenden Beschreibung und den in der Zeichnung dargestellten Ausführungsbeispielen. Es zeigt:
Figur 1 einen an sich bekannten Mehrfunktionsschalter mit den Schaltstellungen
   Schaltstellung O für Aus-Stellung des Hörgerätes,
   Schaltstellung M für Betriebsstellung Normal (Mikrofon),
   Schaltstellung S zur Störschallunterdrückung;
Figur 2 ein Blockschaltbild der Grundbauelemente eines erfindungsgemäßen Hörgerätes,
Figur 3 einen den Lautstärkesteller und einen Mehrfunktionsschalter tragenden Gehäuseabschnitt eines Hörgerätes, wobei nach der Erfindung durch den Mehrfunktionsschalter in seiner zweiten Schalterstellung S dem Lautstärkesteller eine weitere, zweite Einstellfunktion (Anpassung der Kontrastverstärkung) zuwählbar ist,
Figur 4 eine schematische Darstellung zur Wirkung des Betätigungselements 7 bzw. VC, wobei in der normalen Betriebsstellung M des Mehrfunktionsschalters und bei Betätigung des Lautstärkestellers VC die Zunahme der akustischen Verstärkung über dem Betätigungsweg (Pfeil VG) des Lautstärkestellers gezeichnet ist, und wobei in der Betriebsstellung S des Mehrfunktionsschalters und bei Betätigung des Lautstärkestellers VC, der dabei zur Anpassung der Kontrastverstärkung dient, der Einfluß des Stellers VC unterhalb des Pfeils VC dargestellt ist.

Bekannte Hörgeräte sind mit einem Mehrfunktionsschalter ausgerüstet, deren Schaltglied 1 gemäß Figur 1 so am Gehäuse 2 des Hörgerätes angebracht ist, daß es zur manuellen Betätigung zugänglich ist. Der bekannte Mehrfunktionsschalter weist eine O-Stellung auf, in der das Hörgerät ausgeschaltet ist. Ferner weist der Schalter zwei Betriebsstellungen M und S auf, wobei der Schalter in der normalen Betriebsstellung M wie in der Stellung S zur Einstellung der Störschallunterdrückung zur akustischen Verstärkung (als Lautstärkesteller) dient.

Im Gehäuse eines Hörgerätes sind Bauteile zur Verstärkung und zur Anpassung der Schallsignale an die Art und den Grad der Schädigung des Gehörs eines Schwerhörigen untergebracht. Solche Bauteile sind in der Regel ein Mikrofon 3, Verstärker 4, eine Stromquelle, insbesondere Batterie 5 und ein Hörer 6 sowie ein Steiler zur Anpassung der Lautstärke 7.

In der Figur 2 sind die Grundkomponenten als Beispiel eines Hörgerätes nach der Erfindung in einem Blockschaltbild dargestellt, wobei am Mikrofon neben dem vorgesehenen Verstärker 4 ein weiterer Bauteil 8 zur Sprachsignal-Aufbereitung (speech enhancement) parallelgeschaltet ist.

Gemäß diesem Ausführungsbeispiel (Figur 3) weist das Hörgerät 9 nach der Erfindung neben dem Lautstärkesteller 7 einen Mehrfunktionsschalter 10 mit der Schaltstellung O (Hörgerät ausgeschaltet), Schaltstellung M (Hörgerät in normaler Betriebsstellung, der Lautstärkesteller 7 dient zur Einstellung der akustischen Verstärkung) und Schaltstellung S (Hörgerät in der Betriebsstellung für bessere Verständlichkeit von Sprachsignalen, wobei in dieser S-Stellung für "SPRACHE" dem Lautstärkesteiler eine andere Funktion übertragen wird, z.B. als Stellelement zum Anpassen der Kontrastverstärkung) auf.

Im folgenden wird erläutert, was sich aufgrund einer Funktionsübertragung auf den Lautstärkesteller am Hörgerät für den Benutzer ändert.

Wie bei einem Hörgerät mit Störschallunterdrückung hat der Betriebsartenschalter 10 zwei Positionen M, S, mit denen der Hörgeräteträger die Signalverarbeitung wählt. Nach der Erfindung hat jedoch der Lautstärkesteller 7 z.B. zwei verschiedene Funktionen. In Normal-Stellung M des Schalters 10 dient der Steiler 7, wie an sich bekannt, zur Einstellung der akustischen Verstärkung. In Stellung S für "SPRACHE" des Schalters 10 kann mittels des Stellers 7 die Kontrastverstärkung des Hörgerätes angepaßt werden. In dieser Betriebsstellung S wird die manuelle Regelung der Lautstärke nicht mehr benötigt, weil das aufbereitete Schallsignal durch die Hörgeräte-Anpassung direkt in den Resthörbereich verarbeitet wird.

Anhand der Figur 4 wird im folgenden der Einfluß der Volume Controls (VC) erläutert. Die Wirkung des Verstärkungsstellers, z.B. Lautstärkestellers 7, in der Betriebsstellung M des Schalters 10 (Pfeil M) bzw. in der Betriebsstellung S des Schalters 10 (Pfeil S) ergibt sich aus der schematischen Darstellung der Figur 4. Die Horizontale in Richtung des Pfeils VC von links nach rechts zeigt den Drehbereich des Potentiometers des Stellers 7 mit zunehmender Wirkung nach rechts. In der Vertikalen ist nach oben in Pfeilrichtung M (für die M-Stellung des Schalters 10) die Zunahme der akustischen Verstärkung aufgetragen. Bei maximaler Verstärkung, Punkt 11 des Diagramms, könnte ein Hörgeräteträger allein bei dieser Hörgeräte-Anpassung bemerken: "Ich höre lauter, aber ich verstehe nicht besser."

Deshalb ist beim erfindungsgemäßen Hörgerät eine weitere Anpassung zur Kontrastverstärkung vorgesehen. In der Vertikalen nach unten, in Pfeilrichtung S (für die S-Stellung des Schalters 10) ist von links nach rechts, entsprechend des Stellweges des Potentiometers in Pfeilrichtung VC, die Zunahme der Kontrastverstärkung bei aufdrehendem Verstärkungs-Steller VC aufgetragen, wobei die Aufgabe des Verstärkungsstellers der Steiler 7 übernimmt. Bei maximaler Einstellung, in der Abbildung durch Punkt 12 gekennzeichnet, könnte der Hörgeräteträger vielleicht etwas verwundert feststellen: "Jetzt verstehe ich zwar alles, aber die Stimme des Gesprächspartners kommt mir verändert vor." Diese Veränderung hat jedoch gegenüber dem verbesserten Sprachverständnis geringere Priorität.

## Patentansprüche

1. Hörgerät mit einem Betätigungselement (7) zur Veränderung der akustischen Verstärkung sowie mit einem Betriebsartenschalter (1; 10) für zwei oder mehrere Betriebsarten, **dadurch gekennzeichnet,** daß dem Betätigungselement (7) für die akustische Verstärkungseinstellung weitere Einstellfunktionen zuwählbar sind, derart, daß das Betätigungselement (7) außer zur akustischen Verstärkungseinstellung ebenfalls zur Einstellung der Kontrast-Verstärkung und/oder der Störschallunterdrückung und/oder zur Anpassung des Hörgerätes (9) an verschiedene Schallumgebungen oder Hörsituationen durch Wahl verschiedener Signalverarbeitungsverfahren vorgesehen ist.

2. Hörgerät nach Anspruch 1, **dadurch gekennzeichnet,** daß dem Betätigungselement (7) für die akustische Verstärkungseinstellung durch den Betriebsartenschalter (10), durch elektronische Schaltelemente oder durch Programmierung mittels eines Steuergerätes die weiteren Einstellfunktionen zuwählbar sind.

3. Hörgerät nach Anspruch 1, **dadurch gekennzeichnet,** daß das Betätigungselement zur Veränderung der akustischen Verstärkung (Lautstärkesteller 7) eine erste Schalterstellung (M) zur Einstellung der akustischen Verstärkung und eine zweite Schalterstellung (S) zur Anpassung der Kontrastverstärkung aufweist.

4. Hörgerät nach Anspruch 1, **dadurch gekennzeichnet,** daß das Betätigungselement für die akustische Verstärkungseinstellung in an sich bekannter Weise ein Potentiometer aufweist.

5. Hörgerät nach Anspruch 1, **gekennzeichnet durch** eine elektronische Ausführung des Betätigungselements mit Druckkontakten oder Berührungs-Sensortasten.

6. Hörgerät nach Anspruch 1, **gekennzeichnet durch** ein aus einem Mehrpositionsschalter, einem Drucktastenschalter, einem Impulsknopfschalter, einem Potentiometer od.dgl. bestehenden Betätigungselement, mit dem Schaltkontakte auslösbar und Funktionen zur Signalverarbeitung wählbar sind.

7. Hörgerät nach einem der Ansprüche 1 bis 6, **dadurch gekennzeichnet,** daß ein Mehrpositionsschalter in elektronischer Ausführung mit Drucktasten oder Impulstaster oder Berührungs-Sensortasten vorgesehen ist.

8. Hörgerät nach einem der Ansprüche 1 bis 7, **dadurch gekennzeichnet,** daß die Funktion des Mehrpositionsschalters elektronisch mit dem Lautstärkeregler-Schalter ausgeführt ist.

9. Hörgerät nach einem der Ansprüche 1 bis 8, **dadurch gekennzeichnet,** daß die Funktion des Mehrpositionsschalters in elektronischer Ausführung mit dem Lautstärkesteiler bei oberem und/oder unterem Anschlag auslösbar ist.

## Claims

1. Hearing aid with an actuation element (7) for altering the acoustic amplification and with an operating switch (1; 10) for two or more modes of operation, characterized in that additional setting functions can be selected for the actuation element (7) for the acoustic amplification setting in such a way that the actuation element (7), apart from being provided for the acoustic amplification setting, is likewise provided for the setting of the contrast amplification and/or the suppression of noise and/or to adapt the hearing aid (9) to different sound environments or hearing situations through the selection of different signal processing methods.

2. Hearing aid according to claim 1, characterized in that the additional setting functions can be selected for the actuation element (7) for the acoustic amplification setting by the operating switch (10), by electronic switching elements or by programming by means of a control device.

3. Hearing aid according to claim 1, characterized in that the actuation element for altering the acoustic amplification (loudness control 7) has a first switch position (M) for setting the acoustic amplification and a second switch position (S) to adapt the contrast amplification.

4. Hearing aid according to claim 1, characterized in that the actuation element for the acoustic amplification setting has a potentiometer in a manner known in itself.

5. Hearing aid according to claim 1, characterized by an electronic design of the actuation element with pressure contacts or tactile sensor keys.

6. Hearing aid according to claim 1, characterized by an actuation element comprising a multi-position switch, a pushbutton switch, a pulse-button switch, a potentiometer or suchlike, with which actuation element switching contacts can be initiated and functions for the signal processing can be selected.

7. Hearing aid according to one of claims 1 to 6, characterized in that a multi-position switch in electronic design with pushbuttons or pulse key or tactile sensor keys is provided.

8. Hearing aid according to one of claims 1 to 7, characterized in that the function of the multi-position switch is electronically designed with the loudness-control switch.

9. Hearing aid according to one of claims 1 to 8, characterized in that the function of the multi-position switch in electronic design with the loudness control can be initiated with upper and/or lower stop.

## Revendications

1. Appareil de correction auditive comportant un élément d'actionnement (7) servant à modifier l'amplification acoustique, ainsi qu'un commutateur de types de fonctionnement (1;10) pour deux ou plusieurs types de fonctionnement, caractérisé par le fait que d'autres fonctions de réglage peuvent être sélectionnées pour l'élément d'actionnement (7) destiné au réglage de l'amplification acoustique de telle sorte que l'élément d'actionnement (7) est prévu non seulement pour le réglage de l'amplification acoustique, mais également pour le réglage de l'amplification de contraste et/ou de la suppression des sons parasites et/ou pour l'adaptation de l'appareil de correction auditive (9) à différents environnements sonores ou à différentes situations d'écoute, grâce à la sélection de différents procédés de traitement des signaux.

2. Appareil de correction auditive suivant la revendication 1, caractérisé par le fait que les autres fonctions de réglage peuvent être sélectionnées pour l'élément d'actionnement (7) destiné au réglage de l'amplification acoustique, au moyen du commutateur des types de fonctionnement (10), par des éléments de commutation électroniques ou par programmation à l'aide d'un appareil de commande.

3. Appareil de correction auditive suivant la revendication 1, caractérisé par le fait que l'élément d'actionnement comporte, pour la modification de l'amplification acoustique (dispositif 7 de réglage de l'intensité acoustique), une première position de commutation (M) servant à régler l'amplification acoustique et une seconde position de commutation (S) pour l'adaptation de l'amplification de contraste.

4. Appareil de correction auditive suivant la revendication 1, caractérisé par le fait que l'élément d'actionnement pour le réglage de l'amplification acoustique, comporte, de façon connue en soi, un potentiomètre.

5. Appareil de correction auditive suivant la revendication 1, caractérisé par une réalisation électronique de l'élément d'actionnement comportant des boutons-poussoirs ou des touches de détection à contact.

6. Appareil de correction auditive suivant la revendication 1, caractérisé par un élément d'actionnement constitué par un commutateur à positions multiples, un commutateur à bouton-poussoir, un commutateur à bouton à actionnement impulsionnel, un potentiomètre ou analogue, à l'aide duquel des contacts de commutation peuvent être déclenchés et des fonctions peuvent être sélectionnées pour le traitement des signaux.

7. Appareil de correction auditive suivant l'une des revendications 1 à 6, caractérisé par un commutateur à positions multiples réalisé sous forme électronique avec des boutons-poussoirs ou des organes de manipulation à impulsions ou des touches de détection à contact.

8. Appareil de correction auditive suivant l'une des revendications 1 à 7, caractérisé par le fait que la fonction du commutateur à positions multiples est réalisée électroniquement avec le commutateur - régulateur de l'intensité acoustique.

9. Appareil de correction auditive suivant l'une des revendications 1 à 8, caractérisé par le fait que le fonctionnement du commutateur à positions multiples dans sa forme de réalisation électronique peut être déclenché à l'aide du régulateur de l'intensité acoustique par une butée supérieure et/ou inférieure.
